# EUROPÄISCHE PATENTSCHRIFT

(11) **EP 1 116 859 B1**
(45) Veröffentlichungstag und Bekanntmachung des Hinweises auf die Patenterteilung: **07.06.2006**
(21) Anmeldenummer: 00112778.6
(22) Anmeldetag: 17.06.2000
(51) Int. Cl.: E21B 19/16, F16L 1/09

(54) **Werkzeug zum Zusammenfügen und/oder Trennen von Rohren**
Tool for joining and/or separating tubes
Outil d'assemblage et/ou de séparation de tubes

(30) Priorität: 17.06.1999 DE 19927625
(43) Veröffentlichungstag der Anmeldung: 18.07.2001
(73) Patentinhaber: Benkendorff, Bernhard, Dipl.-Ing., 92334 Berching (DE)
(72) Erfinder: Benkendorff, Bernhard, Dipl.-Ing., 92334 Berching (DE)

(56) Entgegenhaltungen:
- DE-A- 3 610 836
- DE-U- 7 638 505
- DE-U- 29 612 635
- GB-A- 1 428 583
- US-A- 4 893 393
- US-A- 5 075 946

## Beschreibung

Es sind diverse Geräte zum Zusammenfügen von Rohren bekannt. Einige Geräte sind für große Rohre gedacht, in welchen man von innen Widerlager und Klammern anbringen kann. Einige Geräte sind für Steingut-Rohre, wie sie z.B. in der DE 24 08 978 A1 gezeigt sind. Die aus der DE 40 29 996 C2 bekannte Vorrichtung zum Aneinanderfügen von Rohren ist nur verwendbar für schwere, dickwandige Rohre, die den seitlichen Spanndruck aushalten, und es ist erforderlich, dass das Zusammenfügen über Zahnstangen erfolgt. Die aus der DE 36 10 836 A1 bekannte Vorrichtung zum Zusammenfügen von Rohren ist ebenfalls für Schwerarmaturen gedacht, welche es sinnvoll erscheinen lassen, einen hydraulischen Antrieb für das Zusammenfügen vorzusehen. Zusätzlich ist eine solche Vorrichtung aufgrund ihrer Hydraulikeinrichtung relativ teuer. Aus der DE 76 38 505 U ist ein Rohrmuffen-Montagegerät bekannt, bei dem das Spannen der Rohrenden mittels einer Schelle mit Kniehebel erfolgt.

Ein Werkzeug mit den Merkmalen des Oberbegriffs ist aus US-A-4 893 393 bekannt.

Außerdem muss bei den bekannten Rohrmontagevorrichtungen von den Arbeitskräften die Handhabung des Gerätes (wie Rohre spannen und Rohre zusammenziehen) direkt z. B. im Graben durchgeführt werden. Das kann bei großen Rohren und entsprechend breiten Gräben sinnvoll sein. Für dünnere Rohre, die in schmalen Gräben verlegt werden können, bedeutet es eine wesentliche Arbeitserleichterung, wenn die Arbeitskraft nicht bei jeder anzusetzenden Rohrlänge in den Graben hinunterlangen muss. Dadurch kann der Graben auch wesentlich schmaler gehalten werden. Dieser Umstand führt zu einer weiteren Arbeitsersparnis.

Aufgabe der Erfindung ist es, eine verbesserte Vorrichtung zum Handhaben von Rohren anzugeben.

Diese Aufgabe wird gelöst durch ein Werkzeug zum Zusammenschieben und/oder Trennen von Rohren nach Anspruch 1.

Weiterbildungen der Erfindung sind in Unteransprüchen angegeben.

Es folgt die Beschreibung von Ausführungsbeispielen anhand der Fig. 1 bis Fig. 17.

In der weiteren Beschreibung wird die Vorrichtung zum Zusammenfügen bzw. - schieben und/oder Trennen von Rohren als Werkzeug bezeichnet, da es sich bei der vorgestellten Erfindung um ein Werkzeug handelt, wie z.B. eine größere Zange, und weil diese Vorrichtung auch analog zu handhaben ist. Dieser Umstand ist für sich schon ein entscheidender Unterschied zu den anderen bekannten Vorrichtungen.

Das Werkzeug ist wie folgt aufgebaut.

An einem starren, gabelartigen Rahmen 1 (mit 1a,1b,1c. Fig. 3 und Fig. 4) ist an dessen unteren Enden links und rechts je ein Waagehebel 2a, 2b befestigt. An den Enden der Waagehebel 2a, 2b sind die Spannbacken 3, 13 angebracht. Es sind hier zwei Arten der Befestigung vorgesehen, entweder starr, wie es in Fg. 3 und Fig. 4 dargestellt ist, oder beweglich und durch einen Anschlag begrenzt, wie es in Fig. 5 und Fig. 6 gezeigt ist. Die Spannbacken können aus Metall, Kunststoff oder Hartgummi hergestellt werden. Die Spannbacken sind entsprechend dem Außendurchmesser der Rohrmuffe des zu handhabenden Rohres ausgearbeitet und dafür vorgesehen, dass sie formschlüssig vor oder hinter der Rohrmuffe bzw. vor oder hinter der Dichtungswulst des zu handhabenden Rohres positioniert werden können. Die Positionierung vor oder hinter der Rohrmuffe bzw. vor oder hinter der Dichtungswulst richtet sich danach, ob die zu handhabenden Rohre zusammengeschoben oder getrennt werden sollen (Fig. 7 und Fig. 8). Die Bewegung der Waagehebel ist durch Anschläge 4, 5, 6, 7 begrenzt. Die Waagehebel können auch durch geeignete Federn in die geöffnete Position (Fig. 3 und Fig. 5) gedreht werden. Das erleichtert das Arbeiten mit dem Werkzeug, wenn die zu handhabenden Rohre nicht horizontal liegen oder das Werkzeug nicht von oben angesetzt werden kann. In der Mitte des gabelartigen Rahmes ist der Gegenhebel 32 in eine Hülse eingesteckt und gesichert.

Es sind zwei L-förmige bewegliche Spannhebel 9 und 10 vorgesehen, an welchen an der Unterseite ebenfalls zwischen Anschlägen 15, 16, 17, 18 bewegliche Waagehebel 11, 12 befestigt sind. An den Waagehebeln sind wieder Spannklötze 13 beweglich befestigt, deren Bewegung durch Anschläge 14 begrenzt wird. Auch diese Waagehebel mit den Spannklötzen legen sich gleichzeitig mit den unter Punkt 1 beschriebenen Spannbacken beim Einsatz des Werkzeuges um die Rohrenden herum (Fig. 3 bis 6). Die Spannklötze sind dem Außendurchmesser des Rohrendes (ohne Muffe) angepasst und mit einer Haftfläche versehen. Diese Haftfläche kann hergestellt werden durch verschiedene Arbeitsverfahren, durch drehen oder fräsen von Rillen, durch Rändelung oder allgemein durch einen speziellen Haftbelag.Diese Spannbacken fassen das Rohrende kraftschlüssig. Beide Spannbackensätze sind derart angeordnet und die Anschläge sind so angebracht, dass die eingelegten Rohrenden in gespanntem Zustand fluchten.

Es ist ein Schlitten für die Linearführung 21 mit angearbeiteten Führungen für die L-förmigen Spannhebel vorgesehen. Durch die L-Form ergibt sich ein besonders guter Halt gegen Verdrehen der Spannhebel und durch die gleichzeitige Führung unter dem Linearschlitten wird zwangsläufig eine sichere Führung der Spannhebel erzeugt, ohne enge Toleranzen einhalten zu müssen. Die Linearführung kann auf verschiedene Weise hergestellt werden, sie sollte dabei derart gestaltet werden, dass sie auch durch leichte Verschmutzung nicht behindert wird, und dass sie sich ausreichend leicht bewegen lässt. Sie kann sowohl mit Gleitlagern, Wälzlagern oder wie in (Fig. 1 und Fig. 2) dargestellt, mit Rollen ausgeführt werden. Die Führungen für die L-förmigen Hebel enthalten oben eine Feder 20 zum Spreizen der Spannhebel und unter dem Schlitten 21 die Spannvorrichtung mit den Zugstangen 25, dem Knebel 23 und dem Hebel für den Bowdenzug 24.

Verbunden werden die Komponenten durch die Linearschiene 35, an welcher der starre Rahmen befestigt ist. Diese Linearschiene kann wieder in unterschiedlicher Weise gestaltet sein (eine runde Führung mit Verdrehsicherung, zwei runde Führungen, eine Profilführung oder wie dargestellt als ein Rechteckprofil) - danach richtet sich dann die Gestaltung des Schlittens. An dieser Linearschiene sind auch die Zug- und Druckstangen 29 gelagert, durch welche die Kraft von dem Betätigungshebel 30, 31 übertragen wird.

Das Oberteil des beweglichen Betätigungshebels besteht vorzugsweise aus einem Rohr 31, welches in die Buchse des Unterteiles 30 des Betätigungshebels eingesteckt wird. Dabei kann der Bowdenzug montiert bleiben. Diese Bauweise dient auch der besseren Verpackbarkeit des Werkzeuges. Das Unterteil besteht vorzugsweise aus Flachmaterial. Es kann aber ebenso auf verschiedene Weise hergestellt werden, (z. B. aus Flachmaterial verschweißt, geschmiedet, gegossen oder gespritzt, aus Metall oder Kunststoff). An dem Betätigungshebel ist ein Handhebel 33 mit Nachstelleinrichtung 34 für den Bowdenzug 28 angebracht (ähnlich einem Handbremshebel bei einem Fahrrad). Durch den Handhebel werden über einen Bowdenzug, den Knebel 24, 23 und die Zugstangen 25 die L-förmigen Spannhebel zusammengezogen. Die Muttern an den Enden der Zugstangen dienen zum genauen Einstellen der Spannhebel. Der Handhebel 33 kann auch mit einer Feststellklinke ausgerüstet werden, damit muss er nach dem Spannen nicht festgehalten werden. Das kann in manchen Fällen das Arbeiten mit dem Werkzeug erleichtern.Die Handhebel können auch zur besseren Verpackbarkeit aus mehreren Teilen zusammensteckbar gestaltet sein. Der formschlüssige Halt kann auch entsprechend Fig. 17 ausgeführt werden. Es können auch mehr als 4 Spannbacken je Seite bzw. je Backensatz vorgesehen werden.

Die vorstehend beschriebene bevorzugte Ausführungsform ist selbstverständlich in mannigfacher Weise abwandelbar. So kann das Werkzeug gemäß der Erfindung verstellbar gestaltet (Fig. 11 und Fg. 12) oder in verschiedenen Baugrößen hergestellt werden, um es den verschiedenen Rohrdurchmessem und den entsprechenden Belastungen anzupassen. Es kann auch anders gestaltet werden, um eine günstigere Fertigung des vorstehenden Werkzeuges zu erreichen.

So ist es möglich, das Werkzeug ganz oder teilweise aus Metall oder Kunststoff zu fertigen, es kann auch ganz oder teilweise aus mechanisch gefertigten Einzelteilen zusammengefügt werden oder ganz oder teilweise aus Guss-, Druckguss- oder Sprüzgussteilen hergestellt werden. Einzelne Komponenten lassen sich vielleicht auch aus Sinterteilen fertigen (z.B. die Spannbacken).

Dieses Werkzeug ist so leicht, dass es bequem von nur einer Arbeitskraft wie eine größere Zange betätigt werden kann. Dadurch können weitere Arbeitskräfte weitgehend eingespart werden.

Dieses Werkzeug hat sich selbst ausgleichende Backen, die an Waagehebeln (2a, 2 b, Fig. 3 und Fig. 4; 11, 12) befestigt sind, welche sich zwangsläufig beim Aufsetzen auf die zu handhabenden Rohre um diese Rohre herumlegen. Dadurch wird eine um den Umfang gleichmäßige Kraftverteilung erreicht, welche besonders ein Spannen von dünnwandigen Rohren ermöglicht. Die richtige und fluchtende Lage der Rohrenden im Werkzeug wird durch entsprechend positionierte Anschläge eingehalten (4, 5, 6, 7, Fig. 3 und Fig. 4; 15, 16, 17, 18, Fig. 5 und Fig. 6).

Dieses Werkzeug hat Spannbacken, die sich erfindungsgemäß zwangsläufig beim Aufsetzen auf die zu handhabenden Rohre um diese Rohre herumlegen. Dadurch ist nur ein sehr geringer Spannweg erforderlich. Bei diesem geringen Spannweg kann mit einem Handhebel und einer Hebelbewegung (ähnlich wie bei einer Fahrzeugbremse) ein ausreichender Kraftschluss erzeugt werden

Dieses Werkzeug greift die Rohrenden auf folgende Weise: Das eine Rohr wird am Muffenende formschlüssig gehalten, entweder vor bzw. hinter der Muffe oder vor bzw. hinter der Dichtungswulst (Fig. 4, Fig. 7 und Fig. 8). Das andere Rohr wird am Rohrende ohne Muffe bei gleichmäßig verteiltem Druck auf die Spannbacken kraftschlüssig gehalten (Fig. 6).

Dieses Werkzeug ist sowohl vorgesehen zum Zusammenfügen als auch zum Trennen von Muffenrohren. Der Arbeitsgang Zusammenfügen bzw. Trennen wird nur bestimmt durch das Aufsetzen der Spannbacken auf die Rohrenden (Fig. 1 für das Trennen; Fig. 2 für das Zusammenschieben von Rohren).

Das Zusammenfügen bzw. das Trennen der Rohre geschieht nur mit zwei ausreichend langen Betätigungshebeln 30, 31, 32, welche auch für ungünstige Arbeitsbedingungen abgewinkelt sein können oder durch Winkelstücke verändert werden können (Skizze Fig. 11 und Fig. 12). Diese Winkelstücke für die Betätigungshebel können als Zusatzteile dem Werkzeug beigelegt werden.

Für besonders ungünstige Arbeitsbedingungen ist ein Zusatzteil (Fig. 13 und Fig. 14) vorgesehen, welches aus einem Einsteckteil mit Spindelmutter für eine Gewindespindel, einer Gewindespindel mit oder ohne Verlängerung, einem Handrad und einem Aufsteckteil mit Gegenlager für die Gewindespindel besteht. Der feste Betätigungshebel 32 wird zum Ansatz dieser Zusatzeinrichtung entfemt. An dessen Stelle wird das Einsteckteil eingesetzt und gesichert. Oben an dem Einsteckteil kann der bewegliche Betätigungshebel 31 mit dem Spannhebel 33 festgeklemmt werden, damit bleibt er funktionsfähig. Das Aufsteckteil wird auf die obere Führung aufgesteckt und gesichert. Jetzt kann der Linearschlitten 21 und 22 direkt bewegt werden. Der Hebelmechanismus 29 und 30 bewegt sich lose mit. Dieser Zusatz ist vorgesehen, wenn z.B. unter anderen Rohren oder Kabelschächten gearbeitet werden muss.

Das Werkzeug ist auch in engen Gräben und bei ungünstigen Arbeitsbedingungen einsetzbar. Es benötigt jeweils zuzüglich zum Rohrdurchmesser weniger als 50 mm Platz je Seite zwischen Grabenwand und Rohr.

Das Werkzeugist hauptsächlich entwickelt worden für dünnwandige Rohre und für Kunststoffabwasserrohre, wie sie heute in fast allen Neubauten und bei Gebäuderenovierungen eingesetzt werden. Diese Rohre werden in großen Stückzahlen und in genormten Durchmessern hergestellt. Mit kleinen Änderungen ist es aber genauso für andere Muffenrohre einsetzbar.

Das Werkzeug kann entweder verstellbar ausgeführt werden (Fig. 9 und Fig. 10). Da es aber preisgünstig hergestellt werden kann, ist es genauso sinnvoll, für jeden Normdurchmesser ein gesondertes Werkzeug einzusetzen. Dadurch verringert sich vor allem die Arbeitszeit, da keine umständlichen Änderungs-, Einstell- und Spannarbeiten anfallen.

Das Werkzeug ist durch die erfindungsgemäß gestaltete Art der "Waagehebel" und Spannbacken auch geeignet sehr kurze Rohrstücke, Abzweiger, Winkelstücke usw. zu handhaben, wie sie zu diesem Rohrsystem geliefert werden.

Der Spannvorgang sowie der Zusammenfüge- oder Trennvorgang kann auch bei größeren Rohrdurchmessern und dementsprechend größeren Spann- und Füge- oder Trennkräften über mehrere Hebelbewegungen erfolgen mit Sperrklinken. Fig. 16 ist eine Prinzipskizze für den Spannvorgang und Fig. 15 ist eine Prinzipskizze für die Vorgänge Zusammenschieben und Trennen der Rohre.

Das Arbeitsprinzip, mit dem Umfassen und Spannen der Rohre, ist ebenso einsetzbar als Teil eines Arbeitskopfes bei einer teil- oder vollautomatischen Rohrverlegemaschine. In diesem Fall sollte der Antrieb zum Spannen und Zusammenschieben bzw. Trennen der Rohre mechanisch, elektrisch, pneumatisch oder hydraulisch erfolgen.

Das Werkzeug zum Zusammenfügen und Trennen von Rohren besteht aus zwei Greifeinrichtungen, welche mit einer Linearführung miteinander verbunden sind. Diese Greifeinrichtungen können durch einen Hebelmechanismus parallel gegeneinander bewegt werden. Die parallele Führung erfolgt durch eine Linearführung, welche in der Lage ist, die auftretenden Biegemomente aufzunehmen, wie sie bei dieser Anordnung zwangsläufig beim Zusammenfügen oder Trennen von Rohren auftreten.

Das Werkzeug dient vorzugsweise zum Handhaben von Rohren, die dünnwandig sind und bei denen die Gefahr besteht, dass sie von Greifzangen, die nur mittig oder ungleichmäßig angreifen unzulässig verformt oder sogar zerbrochen werden können.

Beim Aufsetzen des Werkzeuges auf die Rohrenden legen sich die Spannbacken zwangsläufig um die Rohrenden herum. Damit wird die Muffenseite bereits formschlüssig gehalten. Die Rohrseite muss kraftschlüssig gespannt werden. Da durch die Art des Umgreifens der Spannbacken um das Rohr nur wenige Millimeter zum sicheren Spannen ausreichen, kann durch eine entsprechende Hebelübersetzung der Spannvorgang mit einem Handhebel ausgeführt werden (ähnlich wie die Betätigung einer Bremse am Kraftrad - auch eine hydraulische Übertragung ist denkbar). Das Spannen erfolgt durch Anziehen des Handhebels, der sich am beweglichen Betätigungsgriff befindet. Durch das Zusammenziehen der Betätigungshebel werden die beiden Rohrenden zusammengeschoben. Die Arbeitsgänge Fügen oder Trennen werden nur durch die Art des Aufsetzens des Werkzeuges auf die beiden zu handhabenden Rohrenden bestimmt. Für das Trennen von Rohren werden die Handhebel nur auseinander gedrückt (Darstellung in Fig. 1 für das Zusammenschieben und in Fig. 2 für das Trennen von Rohren).

Durch die erfindungsgemäß gestalteten Waagehebel und Spannbacken wird erreicht, dass die Backen ohne gesonderte Einstellung mit gleichmäßigem Druck an den zu handhabenden Rohren anliegen. Auf diese Weise wird eine unzulässige Verformung vermieden, obwohl ein ausreichend großer Spanndruck auf das Rohrende wirkt. Die Gestaltung der Waagehebel und Spannbacken ermöglicht auch die Handhabung sehr kurzer Rohrstücke, Abzweiger, Winkelstücke und weiteren Zusatzteilen, welche zu dem Rohrsystem lieferbar sind. Durch die Art der Umfassung der Rohre wird beidseitig neben dem Rohr nur wenig Platz benötigt. Das ergibt auch beim Herstellen von Gräben und Mauernuten eine nicht unerhebliche Arbeitserspamis. Zusätzlich wird durch die Art der Handhabung der Rohre mit dem erfindungsgemäß dargestellten Werkzeug eine weitere Krafteinwirkung auf den bereits verlegten Rohrstrang weitgehend vermieden.

Es ist z. B. bei schmalen tiefen Gräben sogar möglich, Rohre mit diesem Werkzeug zu verlegen, ohne dass die Arbeitskraft selbst in den Graben steigen muss. Man benötigt dann eventuell noch ein oder zwei Haken oder Zangen, um die Rohre in den Graben zu legen. Um andere Rohrdurchmesser zu handhaben gibt es entweder die Möglichkeit, andere Backen einzusetzen und die Greifbreite zu verändern, wie es in (Fig. 11 und Fig. 12) dargestellt ist. Da aber bestimmte Normdurchmesser dieser Rohre eingeführt sind, die von vielen Herstellern vertrieben werden, und da das Werkzeug aufgrund seiner Beschaffenheit preisgünstig hergestellt werden kann, ist es u.U. günstiger, wenn für die gebräuchlichen Durchmesser jeweils ein gesondertes Werkzeug vorliegt.

Das Werkzeug ist so handlich, dass es leicht von nur einer Arbeitskraft zu handhaben ist. Dadurch kann eine Arbeitskraft zum Verlegen dieser Rohre eingespart werden. Außerdem wird das Zusammenfügen der Rohre noch beschleunigt. En nicht unerheblicher Vorteil bei der Anwendung dieses Gerätes besteht darin: Sollte einmal versehentlich ein falsches Rohrstück montiert worden sein, so ist dieses ebenso leicht wieder herauszuziehen. Dieser Vorgang hat bisher besonders viel Aufwand gekostet, weil die Rohre aufgrund ihres Durchmessers nur sehr schwer von Hand zu halten sind und wegen der Gestaltung der Dichtung, deren Lippen nach innen gerichtet sind, um eine gute Dichtheit zu erreichen. Dieser Umstand erschwert aber das Herausziehen des Rohrstückes erheblich. Bezugszeichenliste
- 1: starrer Rahmen (Fig. 5 u. Fig. 6 um 90° nach rechts gedreht aus Fig. 1 oder Fig. 2)

- 1a: Seitenteile.
- 1b: Verbindungsstege
- 1c: Flanschplatte zur Befestigung der Linearschiene
- 2a: Waagehebel
- 2b: Waagehebel
- 3: Spannbacken (in nicht beweglicher Ausführung)
- 4: Anschlag oben rechts.
- 5: Anschlag oben links
- 6: Anschlag unten rechts
- 7: Anschlag unten links
- 8: beweglicher Rahmen (Fig. 5 und Fig. 6 um 90° nach rechts gedreht aus Fig. 1 oder Fig. 2)
- 9: L-förmiger beweglicher Spannhebel rechts
- 10: L-förmiger beweglicher Spannhebel links
- 11: Waagehebel rechts
- 12: Waagehebellinks
- 13: Spannbacke (in beweglicher Ausführung)
- 14: Anschlag (zur Begrenzung der Drehung der Spannbacke)
- 15: Anschlag oben rechts
- 16: Anschlag oben links
- 17: Anschlag unten rechts
- 18: Anschlag unten links
- 19: Druckplatte (zum Spreizen von 9 und 10)
- 20: Feder (zum Spreizen von 9 und 10)
- 21: Wagenseitenteil (für Linearführung)
- 22: Rolle (für Wagen)
- 23: Knebel (zum Spannen)
- 24: Spannhebel
- 25: Zugstange
- 26: Führung (oberhalb des Wagens)
- 27: Führung (unterhalb des Wagens)
- 28: Bowdenzug
- 29: Schub- und Zughebel
- 30: Betätigungshebel beweglich Unterteil
- 31: Betätigungshebel beweglich Oberteil
- 32: Betätigungshebel fest
- 33: Spanngriff
- 34: Spannklotz für Bowdenzug
- 35: Linearschiene

## Patentansprüche

1. Werkzeug zum Zusammenschieben und/oder Trennen von Rohren, **dadurch gekennzeichnet, dass** zwei Waagehebelsätze, die jeweils zwei um je eine Drehachse drehbar befestigte Waagehebel (2a, 2b; 11, 12) mit Backen (3; 13) aufweisen, vorgesehen sind, dass sich die Waagehebel beim Aufsetzen des Werkzeugs derart um die Rohrenden herumlegen, dass die jeweiligen Rohrenden an ihrem Umfang von den Backen gefasst werden, dass die zwei Waagehebelsätze (2a, 2b; 11, 12) in Achsrichtung der gefassten Rohre gegeneinander bewegbar sind, und dass die Drehachsen der Waagehebel (11, 12) eines der Waagehebelsätze aufeinander zu bewegbar sind.

2. Werkzeug nach Anspruch 1, bei dem die Waagehebel (2a, 2b; 11, 12) jeweils mittig drehbar befestigt sind.

3. Werkzeug nach Anspruch 2, bei dem die Drehbewegung der Waagehebel (2a, 2b; 11, 12) durch Anschläge (4, 5, 6, 7, 15, 16, 17, 18) begrenzt ist.

4. Werkzeug nach einem der vorhergehenden Ansprüche, bei dem an jedem Waagehebel (2a, 2b; 11, 12) wenigstens zwei Backen (3, 13) vorgesehen sind, die entweder drehbar und durch Anschläge in ihrer Bewegung begrenzt oder starr an dem jeweiligen Waagehebel befestigt sind.

5. Werkzeug nach wenigstens einem der vorangegangenen Ansprüche, bei dem die Backen des Waagehebelsatzes, bei dem die Waagehebel (11, 12) aufeinander zu bewegbar sind, zum kraftschlüssigen Greifen eines glatten Rohrendes ausgebildet sind.

6. Werkzeug nach einem der vorangegangenen Ansprüche, bei dem die Backen eines Waagehebelsatzes zum formschlüssigen Greifen eines Rohrendes mit Rohrmuffe ausgebildet sind.

7. Werkzeug nach einem der vorangegangenen Ansprüche, bei dem die Waagehebel (11, 12), die aufeinander zu bewegbar sind, jeweils an einem L-förmigen Spannhebel (9, 10) befestigt sind, die L-förmigen Spannhebel in Führungen (26, 27) bewegbar zur Bewegung der Drehachsen aufeinander zu und weg voneinander gehalten sind, und eine Spannvorrichtung (23, 24, 25) zur Bewegung der L-förmigen Spannhebel in die Richtung aufeinander zu vorgesehen ist.

8. Werkzeug nach Anspruch 7, **dadurch gekennzeichnet, dass** die Waagehebel (2a, 2b) eines der Waagehebelsäize an einem starren Rahmen (1) befestigt sind, an dem eine Linearschiene (35) befestigt ist, und dass ein Schlitten (21) vorgesehen ist, an dem die Führungen der L-förmigen Spannhebel angeordnet sind.

9. Vorrichtung nach einem der vorangegangenen Ansprüche, bei dem ein Hebelmechanismus (29-32) zur parallelen Bewegung der Waagehebelsätze (2a, 2b; 11, 12) gegeneinander vorgesehen ist.

10. Werkzeug nach mindestens einem der vorangegangenen Ansprüche, bei dem eine Vorrichtung zum kraftbetätigten Bewegen der Waagehebel (2a, 2b; 11, 12) vorgesehen ist.

## Claims

1. Tool for pushing together and/or separating pipes **characterised by** two sets of balance levers consisting of each two balance levers (2a, 2b; 11, 12) with clamping jaws (3; 13), which are mounted in pairs pivoting around one axis each. When placing the tool, the levers of the balance are laid around the pipe tips in such a way that the periphery of pipe tips is held by the clamping jaws and that the two sets of balance levers (2a, 2b; 11, 12) are traversable in direction of the axes of the held pipes and that the rotation axes of the balance levers (11, 12) of one of the sets of balance levers can be moved towards each other.

2. Tool as described in Claim 1, in which the balance levers (2a, 2b; 11, 12) are each mounted centrally pivoting.

3. Tool as described in Claim 2 with the limitation of pivoting movement of the balance levers (2a, 2b; 11, 12) by limit stops.

4. Tool as described in one of the claims above with at least two clamping jaws (3, 13) at each balance lever, which are either pivoting or are limited in their movement by limit stops or with rigid mounting at the individual balance lever.

5. Tool as described in at least one of the above claims with the clamping jaws of the balance lever set (11,12) can be moved towards each other for non-positive grip of a smooth pipe tip.

6. Tool as described in one of the above claims with the clamping jaws of the balance lever set being built for form-fit grip of a pipe tip with connecting sleeve.

7. Tool described in one of the above claims with the balance levers (11, 12) which can be moved towards each other being mounted each at an L-shaped gripping lever (9, 10). The L-shaped gripping levers are movable in ledgers (26, 27) with the movement of the axes towards each other and away from each other, and a stretcher (23, 24, 25) being mounted for the shift of the L-shaped gripping levers towards each other.

8. Tool as described in Claim 7 with the characteristics of the balance levers (2a, 2b) of one of the sets of balance levers being mounted to a rigid frame (1) having a linear rail (35) mounted to it and a carriage (21) existing, to which the ledgers of the L-shaped gripping levers are placed.

9. Device described in one of the above claims having a lever mechanism (29-32) for parallel shift of the sets of balance levers (2a, 2b 11, 12) towards each other.

10. Tool as described in at least one of the above claims having a device for power operated movement of the balance levers (2a, 2b 11, 12).

## Revendications

1. Outil pour l'assemblage ou la séparation de tuyaux, qualifié par deux jeux de leviers à bascule présentant chacun deux leviers à bascule rotatifs (2a, 2b; 11, 12) avec mâchoires (3; 13), chacun autour d'un axe de rotation, les leviers à bascule se plaçant à la pose de l'outil de telle manière autour de l'extrémité du tuyau que les extrémités respectives sont saisies par les mâchoires, que les deux leviers à bascule (2a, 2b; 11, 12) sont mobiles divergent l'un par rapport à l'autre dans l'axe du tuyau saisi, et que les axes de rotation des leviers à bascule (11, 12) de l'un des lots de leviers à bascule sont mobiles l'un vers l'autre.

2. Outil d'après la revendication 1, pour lequel les leviers à bascule (2a, 2b; 11, 12) sont chacun fixés pivotant en leur milieu.

3. Outil d'après la revendication 2, pour lequel le mouvement rotatif des leviers à bascule (2a, 2b; 11, 12) est limité par des butées (4, 5, 6, 7, 15, 16, 17, 18).

4. Outil d'après l'une des revendications précédentes pour lequel chacun des leviers à bascule (2a, 2b; 11, 12) est muni d'au moins deux mâchoires (3, 13) qui sont soit rotatives et limitées dans leur mouvement par des butées, soit montées fixes sur des leviers à bascule respectifs.

5. Outil d'après au moins l'une des revendications précédentes, pour lequel les mâchoires du lot de leviers à bascule, dont les leviers à bascule (11, 12) sont mobiles l'un vers l'autre, sont formées pour une saisie adhérente d'une extrémité de tuyau lisse.

6. Outil d'après une des revendications précédentes pour lequel les mâchoires d'un lot de leviers à bascule sont formées pour la saisie par serrege d'une extrémité de tuyau à manchon.

7. Outil d'après l'une des revendications précédentes pour lequel les leviers à bascule (11, 12), qui sont mobiles l'un vers l'autre, sont montés chacun sur un levier de serrage en L (9, 10), les leviers de serrage étant tenus mobiles l'un vers l'autre et en directions opposées, par prapport au mouvement de l'axe de rotation, grace à des glissières de guidage, et un dispositif de serrage (23, 24, 25), prévu pour le mouvement convergent des leviers de serrage en L.

8. Outil d'après la revendication 7., qualifié par le fait que les leviers à bascule (2a,2b) de l'un des lots de leviers à bascule sont fixés sur un cadre fixe (1) auquel est fixé un rail linéaire (35), et par un glissoir contre lequel les glissières des leviers de serrage en L sont agencées.

9. Dispositif d'après l'une des revendications précédentes pour lequel un mécanisme de leviers (29-32) pour le mouvement parallèle divergent des lots de leviers à bascule (2a, 2b;11 12) est prévu

10. Outil d'après au moins une des revendications précédentes, pour lequel un dispositif pour le mouvement par source d'activité extérieure est prévu.
